# EUROPÄISCHE PATENTSCHRIFT

(11) **EP 1 505 025 B1**
(45) Veröffentlichungstag und Bekanntmachung des Hinweises auf die Patenterteilung: **24.07.2013**
(21) Anmeldenummer: 04018429.3
(22) Anmeldetag: 04.08.2004
(51) Int. Cl.: B41F 33/00, B41F 13/02, B65H 23/188

(54) **Verfahren und Vorrichtung zur Regelung der Bahnzugkräfte und der Schnittregisterfehler einer Rollenrotationsdruckmaschine**
Method and device for controlling the web tension forces and the cutting register of a rotary printer
Méthode et dispositif pour contrôler la tension d'une bande et le répérage de coup d'une imprimante rotative

(30) Priorität: 06.08.2003 DE 10335885
(43) Veröffentlichungstag der Anmeldung: 09.02.2005
(73) Patentinhaber: manroland web systems GmbH, 86153 Augsburg (DE)
(72) Erfinder: Brandenburg, Günther, Dr. Prof., 82194 Gröbenzell (DE); Klemm, Andreas, 86825 Bad Wörishofen (DE); Geissenberger, Stefan, 86167 Augsburg (DE)

(56) Entgegenhaltungen:
- EP-A- 0 950 519
- WO-A-02/42075
- DE-A1- 10 154 003

## Beschreibung

Die Erfindung betrifft ein Verfahren und eine Vorrichtung zur Regelung der Bahnzugkräfte und der Schnittregisterfehler einer Rollenrotationsdruckmaschine.

Bei Rollenrotationsdruckmaschinen ist es bekannt, als Stellglied für die Schnittregisterregelung eine in Linearführungen verfahrbare Stellwalze einzusetzen, mit der die Papierweglänge zwischen zwei Zugeinheiten verändert und damit der Registerfehler korrigiert wird. Derartige Registerwalzen sind beispielsweise in der DE 85 01 065 U1 gezeigt. Die Verstellung erfolgt im Allgemeinen mittels eines elektrischen Schrittmotors. Eine weitere Vorrichtung zum Regeln des Schnittregisterfehlers gemäß dem Oberbegriff des Anspruchs 11, bzw. ein Verfahren gemäß dem Oberbegriff des Anspruchs 1 ist aus EP 0 950 519 bekannt. Derartige Vorrichtungen sind mit einem verhältnismäßig großen mechanischen und elektrischen Aufwand behaftet.

Es ist Aufgabe der Erfindung, ein einfaches Verfahren zum Regeln des Schnittregisters zu schaffen.

Die Aufgabe wird mit den Merkmalen der unabhängigen Ansprüche gelöst.

Bei dem erfindungsgemäßen Verfahren wird die Laufzeit der Bahnbildpunkte bei einem konstanten Bahnweg verstellt, während nach dem Stand der Technik eine Bahnlängenänderung bei konstanter Bahngeschwindigkeit vorgenommen wird.

Bedeutungsvoll ist, dass die Regelung des Gesamt-Schnittregisterfehlers ${Y}_{1 ⁢ n}^{*}$ mit Hilfe der Regelung mindestens eines Teil-Schnittregisterfehlers ${Y}_{1 ⁢ i}^{*}$ und die Regelung mindestens einer Bahnzugkraft *F*_{*l*-1,*l*} mit Hilfe der Voreilung mindestens einer nicht druckenden Klemmstelle erfolgt, wobei die Druckmaschine geregelt angetriebene Klemmstellen 0 bis n aufweist, wobei zur Beeinflussung von *j* Teil-Schnittregisterfehlern und q Bahnzugkräften *j* + *q* Stellgrößen verwendet werden, wobei als Stellgrößen die Kraft *F*₀₁ einer Tänzerwalze oder die Voreilung einer Klemmstelle eines Bahnzugkraftregelkreises dienen, wobei diese die Umfangsgeschwindigkeit der Abwickeleinrichtung beeinflussen, dass als weitere Stellgrößen die Umfangsgeschwindigkeit der druckenden Klemmstelle 1 und die Umfangsgeschwindigkeiten der nicht druckenden Klemmstellen 2 bis n-1 dienen, und dass Teilregisterfehler und Bahnzugkraft jeweils in dem selben oder in unterschiedlichen Bahnabschnitten liegen und Teil-Schnittregisterfehler und Gesamt-Schnittregisterfehler durch Sensoren, die eine bestimmte Bildinformation oder Messmarken der bedruckten Bahn auswerten und die Bahnzugkräfte mittels weiterer Sensoren erfasst und durch Regelkreise geregelt werden. Mittels mindestens eines Sensors für das Register wird eine für die Abweichung der Lage des Druckbildes gegenüber seiner Sollage bezogen auf den Ort und Zeitpunkt des Schnittes, d.h. für den Schnittregisterfehler, geeignete Bildinformation oder Messmarken der bedruckten Bahn erfasst, ausgewertet und/oder zu einem Istwert umgeformt.

Bevorzugt wird für die Ermittlung der Regelgrößen von Sensoren ausgegangen, es können aber auch Modelle diese Sensoren teilweise oder völlig ersetzen, d.h. die Größen werden in äquivalenter Weise mit Hilfe von mathematischen oder empirischen Modellen geschätzt

Wichtig ist, dass mit Hilfe von Entkopplungsstrategien die Teil-Schnittregisterfehler und Bahnzugkräfte unabhängig voneinander durch entsprechende Sollwerte vorgegeben werden.

Hervorzuheben ist, dass ein zu regelnder Teil-Schnittregisterfehler und eine zu regelnde Bahnzugkraft in unterschiedlichen Bahnabschnitten liegen, dass die Geschwindigkeit ν*ₖ* einer nicht druckenden Klemmstelle k die Stellgröße für den Teilschnittregisterfehler${Y}_{1 ⁢ k}^{*}$ ist und eine der Geschwindigkeiten ν*ᵢ*, ν_{*i*-1} , ν_{*i*-2}, ν_{*i*-3} bis v, die Stellgröße für die Bahnzugkraft *F*_{*i*-1,*i*} in einem davor liegenden Bahnabschnitt ist, wobei die Bahnzugkräfte *F*_{*i*-1,*i*}, *F*_{*i*-2,*i*-1}, *F*_{*i*-3,*i*-2} bis *F*₁₂ bei Verwendung einer der Geschwindigkeiten ν_{*i*-1} , ν_{*i*-2}, ν_{*i*-3} bis ν₁ als Stellgröße nicht selbstkompensierend sein dürfen. Dabei können ein zu regelnder Teil-Schnittregisterfehler und eine zu regelnde Bahnzugkraft in unterschiedlichen Bahnabschnitten liegen, wobei die Stellgröße für den Teilschnittregisterfehler ${Y}_{1 ⁢ k}^{*}$ die Geschwindigkeit ν*ₖ* einer nicht druckenden Klemmstelle *Kₖ* und die Stellgröße für die Bahnzugkraft *F*_{*k*+1,*k*+2}, *F*_{*k*+2,*k*+3} bis *F*_{*n*-2,*n*-1} in einem dahinter liegenden Bahnabschnitt die Geschwindigkeit ν_{*k*+1}, ν_{*k*+2} bis ν_{*n*-1} ist. Alternativ kann ein zu regelnder Teil-Schnittregisterfehler und eine zu regelnde Bahnzugkraft *F*_{*k*-1,*k*} in dem selben Bahnabschnitt liegen, wobei die Geschwindigkeit ν*ₖ* einer nicht druckenden Klemmstelle k die Stellgröße für den Teilschnittregisterfehler ${Y}_{1 ⁢ k}^{*}$ ist und die Geschwindigkeit ν*ₖ*, ν_{*k*-1} , ν_{*k*-2}, ν_{*k*-3} bis ν₁ die Stellgröße für die Bahnzugkraft *F*_{*k*-1,*k*} ist, wobei die Bahnzugkräfte *F*_{*k*-1,*k*}, *F*_{*k*-2,*k*-1}, *F*_{*k*-3,*k*-2} bis *F*₁₂ bei Verwendung der Geschwindigkeiten ν_{*k*-1}, ν_{*k*-2}, ν_{*k*-3} bis ν₁ als Stellgröße nicht selbstkompensierend sein dürfen.

Von Vorteil ist, dass der Schnittregisterfehler unmittelbar vor dem Messerzylinder gemessen und durch einen Registerregler geregelt werden kann, der dem Registerregler der Klemmstelle k überlagert wird.

Die erfindungsgemäße Lösung erfordert kein zusätzliches mechanisches Bahnführungselement. Zur Schnittregisterkorrektur werden vorhandene, nicht druckende Zugeinheiten verwendet, wie z. B. die Kühleinheit, Zugwalzen im Falzaufbau, die Trichterwalze oder weitere im Bahnverlauf zwischen letztem Druckwerk und Messerzylinder liegende Zugeinheiten, die vorzugsweise mittels drehzahlvariablen Einzelantrieben angetrieben sind.

Die in die Schnittregisterregelstrecke eingehenden Parameter sind weitgehend unabhängig von den Eigenschaften der Rotationsdruckmaschine. Weiterhin lässt sich die Schnittregistergenauigkeit durch das neue Verfahren wesentlich erhöhen.

Wichtig ist, dass bei der Regelung einer Bahnzugkraft diese nur in einem Bahnabschnitt verändert wird oder dass sich mit dieser auch alle folgenden Bahnzugkräfte ändern.

Die Erfindung betrifft auch eine Vorrichtung zur Durchführung der Verfahren zum Regeln des Schnittregisters an einer Rotationsdruckmaschine, deren Klemmstellen 1 bis n mit Antriebsmotoren mit zugeordneter Strom-, Drehzahl- und gegebenenfalls Winkelregelung unabhängig voneinander antreibbar sind und bei der der Schnittregisterfehler *Y*_{1*n*} und/oder damit verbundene Teilregisterfehler ${Y}_{12}^{*} ,$ ${Y}_{13}^{*} ,$ ${Y}_{1 ⁢ i}^{*} ,$ ${Y}_{1 ⁢ k}^{*} ,$ ${Y}_{1 , n - 1}^{*}$ an oder vor einem Messerzylinder (Klemmstelle n) und/oder an oder vor einer oder mehreren diesem Messerzylinder vorgeordneten Klemmstellen 1 bis n-1 über eine bestimmte Bildinformation oder Messmarken der bedruckten Bahn mittels mindestens eines Sensors erfassbar sind, eine Bahnzugkraft F mittels mindestens eines weiteren Sensors erfassbar ist und diese von den Sensoren erfassten Registerabweichungen ${Y}_{12}^{*} ,$ ${Y}_{13}^{*} ,$ ${Y}_{1 ⁢ i}^{*} ,$ ${Y}_{1 ⁢ k}^{*} ,$ ${Y}_{1 , n - 1}^{*}$ und Bahnzugkräfte *F*_{*i*-1,*i*} zur Beeinflussung des Schnittregisterfehlers *Y*_{1*n*} einer Regelund/oder Steuerungseinrichtung zur Veränderung von Winkellagen oder Umfangsgeschwindigkeiten ν₁, bis ν₃, ν*ᵢ*, ν*ₖ*, ν*ₙ* der jeweiligen Klemmstelle *K*₁ bis *K*₄, *Kᵢ*, *Kₖ*, *Kₙ* zuführbar sind, wobei eine Bahnzugkraft *F*_{*i*-1,*i*} in einem Bahnabschnitt i-1,i und ein Registerfehler ${Y}_{1 ⁢ k}^{*}$ in einem anderen oder demselben Bahnabschnitt im regelungstechnischen Sinne entkoppelt voneinander durch entsprechende Sollwerte *F*_{*i*-1,*i*,*w*}, ${Y}_{1 ⁢ k , w}^{*}$ einstellbar sind, wozu eine Mensch-Maschine-Schnittstelle, insbesondere ein Leitstand, mit entsprechender Visualisierungseinrichtung vorgesehen wird. In vorteihafter Weise ist die Abwickeleinrichtung *K*₀ mittels Tänzerwalzen oder Bahnzugkraftregelkreisen derart steuerbar, dass mit Hilfe der Umfangsgeschwindigkeit ν₁ der Klemmstelle *K* ₁ oder mit Hilfe der Bahnzugkraft *F*₀₁ der instationäre und stationäre, in das System eingeleitete Massenstrom veränderbar ist. Bedeutungungsvoll ist, dass die Sensoren und zugehörige Auswerteeinrichtungen bei Nenngeschwindigkeit der Druckmaschine die Information über den oder die Registerfehler *Y*₁₄; ${Y}_{13}^{*} ;$ ${Y}_{1 ⁢ i}^{*} ;$ ${Y}_{ik}^{*}$ und die Bahnzugkraft *F*_{*k*-1,*k*} bzw. *F*_{*i*-1,*i*} in minimaler Zeit zur Verfügung stellen und mit Schnittstellen ausgeführt sind, welche die Registerfehler *Y*₁₄; ${Y}_{13}^{*} ;$ ${Y}_{1 ⁢ i}^{*} ;$ ${Y}_{ik}^{*}$ und Bahnzugkräfte *F*_{*k*-1,*k*} bzw. *F*_{*i*-1,*i*} über Feldbusse, Ethernet oder anderer Kommunikationsbusse und Kommunikationsschnittstellen übertragen. Dabei ist die Regel- und/oder Steuerungseinrichtung als Zentralrechner, vorzugsweise im Leitstand, oder als eingebetteter Rechner, vorzugsweise in einem Steuer- oder Reglerschrank, oder funktionell dezentralisiert in den jeweiligen Umrichtergeräten realisiert, wobei alle Informationen (Istwerte, Sollwerte, Regelalgorythmen) in Echtzeit verarbeitbar sind.

Weitere Merkmale und Vorteile ergeben sich aus den Unteransprüchen in Verbindung mit der Beschreibung.

### Funktionsbeschreibung

Die Erfindung soll nachfolgend an einigen Ausführungsbeispielen näher erläutert werden. In den Zeichnungen zeigt schematisch:
- Fig. 1:: Klemmstellen-Schema einer Rotationsdruckmaschine mit geregelten Antrieben,

Das zu betrachtende allgemeine System besteht aus den durch geregelte Antriebsmotoren angetriebenen Klemmstellen 0 bis n, *K*₀ bis *Kₙ*, wobei *K*₀ die Abwickeleinrichtung, *K*₁ alle druckenden Klemmstellen, *K*₂ bis *K*_{*n*-1} alle nicht druckenden Klemmstellen und *Kₙ* den Messerzylinder darstellen. Die Bahnkraft in einem Abschnitt i-1, i wird als *F*_{*i*-1,*i*} bezeichnet. Die Größen ν*ᵢ* sind die Umfangsgeschwindigkeiten der Klemmstellen *Kᵢ*, die durch das Verhalten umschlungener Walzen mit Coulomb'scher Reibung angenähert seien. In *z_{T}* sind die Änderungen des Elastizitäts-Moduls und des Querschnitts der einlaufenden Bahn zusammengefasst. Der Registerfehler *Y*_{1*n*} am Messerzylinder sei als Gesamt-Schnittregisterfehler oder kurz als Schnittregisterfehler bezeichnet. Ein davor aufgelaufener Registerfehler ${Y}_{1 ⁢ i}^{*} ,$ gemessen an einer nicht druckenden Klemmstelle i, wird Teil-Schnittregisterfehler oder kurz Teilregisterfehler genannt.

Der dem System über den Eingang der Klemmstelle 1 (*K*₁) zugeführte instationäre oder stationäre Massenstrom, gemessen in *kgs*⁻¹, wird durch die Umfangsgeschwindigkeit ν₁ der Klemmstelle 1 (*K*₁) und die Dehnung ε₀₁ bestimmt. Im Falle von Hooke'schem Material ist die Kraft *F*₀₁ der Dehnung ε₀₁ proportional. Die Kraft *F*₀₁ wird durch die Anpresskraft einer Tänzerwalze oder durch einen Zugkraftregelkreis eingestellt, die - dem Lagesollwert bzw. Kraftsollwert entsprechend - unmittelbar oder mittelbar über eine weitere Einstellung zur Bahnzugkraft - die Umfangsgeschwindigkeit der Klemmstelle 0 steuern. Im Folgenden wird angenommen, dass Änderungen von *F*₀₁ oder von ν₁ den instationären wie stationären Massenstrom verändern. Die Umfangsgeschwindigkeiten der übrigen Klemmstellen können - Hooke'sches Material vorausgesetzt - den Massenstrom in den ihnen folgenden Bahnabschnitten nicht stationär ändern. Die Umfangsgeschwindigkeiten werden im Folgenden kurz Geschwindigkeiten genannt.

Ziel ist es, einerseits den Schnittregisterfehler *Y*_{1*n*} möglichst auf dem Sollwert *Y*_{1*n*,*w*}, beispielsweise auf dem Wert *Y*_{1*n*} =*Y*_{1*n,w*} = 0, zu halten und andererseits, im regelungstechnischen Sinne entkoppelt davon, in einem oder mehreren Bahnabschnitten eine bestimmte Bahnzugkraft vorzugeben. Um den Schnittregisterfehler *Y* _{1*n*} dem Sollwert *Y*_{1*n*,*w*} zu halten und die Kräfte einzustellen, werden die Teilregisterfehler ${Y}_{1 ⁢ i}^{*}$ und die Kräfte durch die Geschwindigkeiten nicht druckender Klemmstellen beeinflusst. Insbesondere wird die den stationären Massenstrom ändernde Geschwindigkeit ν₁ der Klemmstelle 1 oder die Kraft *F*₀₁ verwendet. Auch die Lage des Messerzylinders kann verändert werden.

Die folgende Funktionsbeschreibung wird an einem System aus n Klemmstellen nach Fig. 1 vorgenommen. Es wird darauf hingewiesen, dass bei der realen Druckmaschine an die Stelle einer Klemmstelle 1 (*K*₁) des Systems beliebig viele Druckeinheiten, also z.B. vier Druckeinheiten einer Rollenoffset-Illustrationsdruckmaschine oder Zeitungsdruckmaschine oder einer anderen Art von Rotationsdruckmaschinen, treten können. Das im Folgenden beschriebene Prinzip der Register- und Bahnzugkraftregelung durch voneinander entkoppelte Regelkreise ist auf alle Rotationsdruckmaschinen sinngemäß zu übertragen.

### Regelung des Registerfehlers an einer nicht druckenden Klemmstelle vor dem Messerzylinder

### 1. Funktionserläuterung am System aus n Klemmstellen

Das System bestehend aus n Klemmstellen von Fig. 1 ist eine vereinfachte Form einer Rotationsdruckmaschine, insbesondere eine Rollenoffsetdruckmaschine. In einer nach der Abwicklungseinrichtung, Klemmstelle 0 (*K*₀), folgenden Klemmstelle 1 (*K*₁) sind alle Druckeinheiten zusammengefasst. Klemmstelle 2 (*K*₂) steht in Falle einer Illustrations-Druckmaschine für die Kühleinheit, dazwischen liegt gegebenenfalls ein Trockner T, Klemmstelle 3 (*K*₃) steht für die Wendeeinheit. Die folgenden, mit allgemeinen Indizes gekennzeichneten Klemmstellen i-1 bis n-1 (*K*_{*i*-1} bis *K*_{*n*-1}) sind angetriebene Zug- bzw. Bearbeitungseinheiten. Die Klemmstelle n (*Kₙ*) bezeichnet die Falzeinheit mit dem schnittbestimmenden Messerzylinder. Die Größen *νᵢ* sind die Umfangsgeschwindigkeiten der Klemmstellen *Kᵢ*, im Folgenden kurz als Geschwindigkeiten bezeichnet. Bei Rotationsdruckmaschinen wird statt des Begriffes "Geschwindigkeit" der Begriff "Voreilung" verwendet. Die Voreilung *W*_{*i*,*i*-1} einer Klemmstelle i (*Kᵢ*) gegenüber einer Klemmstelle i - 1 (*K*_{*i*-1}) ist gegeben durch den Ausdruck ${W}_{i , i - i} = \frac{{v}_{i} - {v}_{i - 1}}{{v}_{i - 1}}$

Das System von Fig. 1 wird als mechanische Regelstrecke mit zugehörigen Stellgliedern (geregelte Antriebe) aufgefasst. Regelgrößen sind die Teil-Schnitt-Registerfehler ${Y}_{1 ⁢ i}^{*} ,$ ${Y}_{1 ⁢ k}^{*} ,$ usw. und der Gesamt-Schnittregisterfehler *Y*_{1*n*} und die Bahnzugkräfte *F*_{*i*-1,*i*}, *F*_{*i*,*i*+1}, *F*_{*k*-1,*k*}, *F*_{*k*,*k*+1}, usw. Beispielhaft sind Regelkreise für die Bahnzugkraft *F*_{*i*-1,*i*}, die Teilregisterfehler ${Y}_{13}^{*}$ und ${Y}_{1 ⁢ i}^{*}$ sowie den Gesamt-Registerfehler *Y*_{1*n*} dargestellt. Stellgrößen sind die Voreilungen bzw. Geschwindigkeiten der Klemmstellen i-1 bis n-1 (*K*_{*i*-1} bis *K*_{*n*-1}) und die Voreilung bzw. Lage der Klemmstelle 1 sowie die Eingangsbahnzugkraft *F*₀₁. Durch entsprechende Regelkreise sollen die Teil-Registerfehler und die Bahnzugkräfte gemäß eingestellter Sollwerte im regelungstechnischen Sinne entkoppelt voneinander vorgebbar sein. Ein Teil-Schnittregisterfehler ${Y}_{1 ⁢ i}^{*} ,$ gemessen an der Klemmstelle i (*Kᵢ*) oder zwischen zwei Klemmstellen i-1 (*K*_{*i*-1}) und i (*Kᵢ*), ist die Positionsabweichung eines durch die Klemmstelle 1 gedruckten Punktes vom Messort bei instationärer Bewegung zu einem Zeitpunkt, an dem er bei stationärer Bewegung diesen Messort erreichen würde. Diese Definition ist eine zeitkontinuierliche Größe. Daraus ergibt sich speziell die Abweichung der Soll-Schnittlinie am Messort als zeitdiskrete Größe. Der Gesamt-Schnittregisterfehler *Y* _{1*n*} ist die Abweichung der zwischen zwei gedruckten Bildern liegenden Schnittlinie von ihrer korrekten Lage zum Schnittzeitpunkt der Klemmstelle (Messerzylinder) n (*Kₙ*), bezogen auf die Klemmstelle 1 (*K*₁).
Der Schnittregisterfehler *Y*_{1*n*} ist der Fehler der Schnittkante an der Klemmstelle n (*Kₙ*) zum Schnittzeitpunkt gegenüber ihrer Lage an der Klemmstelle 1 (*K*₁), bezogen auf ihre korrekte Lage. Die Stellglieder bilden die geregelten Antriebsmotoren M₀ bis Mₙ. Die in Fig. 1 dargestellten Eingangsgrößen *x_{iw}* stehen für die Winkelgeschwindigkeits- (Drehzahl-) oder Winkelsollwerte der geregelten Antriebe M₀ bis Mₙ.

### 2. Registerregelkreis

Der Teil-Registerfehler ${Y}_{1 ⁢ i}^{*}$ wird mit dem Registerregler i.1 mit Hilfe der Geschwindigkeit ν*ᵢ* der Klemmstelle i (*Kᵢ*) - beispielsweise einer Wendeeinheit - auf den Sollwert ${Y}_{1 ⁢ i , w}^{*} ,$ beispielsweise ${Y}_{1 ⁢ i , w}^{*} = 0 ,$ geregelt. Diesem Registerregelkreis ist der Drehzahlregelkreis i.2 des der Klemmstelle i (*Kᵢ*) zugeordneten Antriebsmotors Mi unterlagert. Die sehr kleine Ersatzzeitkonstante des dem Drehzahlregelkreis unterlagerten Stromregelkreises ist vernachlässigbar. Außerdem wird im Beispiel von Fig. 1 noch der Teilregisterfehler ${Y}_{13}^{*}$ auf den Sollwert ${Y}_{1 ⁢ i , w}^{*} ,$ beispielsweise ${Y}_{1 ⁢ i , w}^{*} = 0 ,$ geregelt.

### 3. Zugkraftregelkreis

Nachdem die Registerregelung über die Voreilung der Klemmstelle i (*Kᵢ*) mit einer Änderung der Bahnzugkraft *F*_{*i*-1,*i*} verbunden ist, ist nicht auszuschließen, dass große Störungen zu kleine oder zu große Bahnspannungen verursachen, die zum Bahnriss führen können. Die Bahnzugkraft *F*_{*i*-1,*i*} muss daher begrenzt werden. Dazu wird sie mit Hilfe eines Zugkraftsensors 4 - beispielsweise als Messwalze ausgeführt - gemessen, dem Vergleichspunkt eines Zugkraftreglers 2.1 zugeführt und mit dem Sollwert *F*_{*i*-1,*i*,*w*} verglichen. Der Zugkraftregler 2.1, beispielsweise an der Klemmstelle 2 (*K*₂), sorgt für die Einhaltung der gewünschten Bahnzugkraft *F*_{*i*-1,*i*} und ermöglicht gleichzeitig ihre papiersortenabhängige Vorgabe durch den Maschinenbediener, der in die Voreilungseinstellung der Klemmstelle i (*Kᵢ*) nicht mehr eingreifen muss. Der Zugkraftregler 2.1 gibt den Winkelgeschwindigkeitsollwert ω_{2*w*} für die Klemmstelle 2 (*K*₂) vor. Jeder Winkelregelkreis besteht aus einem Winkelregler, dem unterlagerten Drehzahlregelkreis einschließlich Stromregelkreis (zusammengefasst in dem Block 2.2). Bei Änderung von ν₂ darf *F*₂₃ nicht selbstkompensierend sein. Eine selbstkompensation tritt nicht auf, wenn z.B. der Klemmstelle 2 (*K*₂) ein Trockner vorgeschaltet ist. Dann sind *F*₂₃ und alle folgenden Kräfte einschließlich *F*_{*i*-1,*i*} vollständig steuerbar (vgl. Punkt 7).

### 4. Kopplungen zwischen den Regelgrößen

Die Regelgrößen, nämlich im Beispiel die Teil-Registerfehler ${Y}_{13}^{*}$ und ${Y}_{1 ⁢ i}^{*}$ und die Zugkraft *F*_{*i*-1,*i*}, sind durch die Struktur der Regelstrecke abhängig voneinander, d.h. miteinander verkoppelt. Wird z.B. eine Sollwertänderung *F*_{*i*-1,*i*,*w*} vorgenommen, so ist der Eingriff des Zugkraftreglers 2.1 mit einer Geschwindigkeitsregelung der Klemmstelle 2 (*K*₂) verbunden und ruft einen Teil-Registerfehler ${Y}_{12}^{*}$ damit auch Teilregisterfehler ${Y}_{13}^{*}$ und ${Y}_{1 ⁢ i}^{*} ,$ hervor. Der Registerregelkreis (Regler i.1) versucht nun, diesen Fehler ${Y}_{1 ⁢ i}^{*} ,$ durch eine Geschwindigkeitsänderung ν*ᵢ* wieder auf den Sollwert ${Y}_{1 ⁢ i , w}^{*}$ zurückzuführen, wodurch aber die Kraft *F*_{*i*-1,*i*} geändert wird, somit wieder der Zugkraftregelkreis anspricht, usw. Damit kann das gesamte System instabil werden.

Statt nur eines oder wie im Beispiel von zwei Teil-Registerfehlern oder nur einer Bahnkraft können auch j Teil-Registerfehler (${Y}_{13}^{*} ;$${Y}_{1 ⁢ i}^{*} ,$${Y}_{1 ⁢ m}^{*} , …$) und q Bahnzugkräfte (*F*_{*i*-1,*i*}, *F*_{*k*-1,*k*}, ...), d.h beliebig viele Teil-Registerfehler und Bahnzugkräfte, geregelt werden, wozu j + q Stellgrößen notwendig sind. Ein zu regelnder Teil-Registerfehler und eine zu regelnde Bahnzugkraft müssen außerdem nicht im selben Bahnabschnitt liegen.

### 5. Prinzip und Realisierung der Entkopplung

Die Mehrgrößen-Regelstrecke kann mit Hilfe der Theorie der Mehrgrößenregelungen, im Falle von zwei Regelgrößen speziell nach [Föl 88], entkoppelt werden. Ohne Entkopplungsmaßnahmen wäre die Mehrgrößenregelung instabil. Insbesondere ist die Mehrgrößenregelung so auszulegen, dass die Bahnzugkräfte und die Teil-Registerfehler durch entsprechende Sollwerte im regelungstechnischen Sinne entkoppelt voneinander vorgebbar sind. Zur Kompensation der Zeitkonstanten der durchlaufenden Bahn in den verschiedenen Bahnabschnitten ist es oft vorteilhaft, Geschwindigkeiten von Klemmstellen, die vor oder hinter einer Klemmstelle i (*Kᵢ*) liegen, die den Registerfehler${Y}_{l ⁢ i}^{*}$ korrigiert, dieser Geschwindigkeit in geeigneter Form in Vorwärts- und/oder Rückwärtsrichtung durch Einspeisung entsprechender Signale über passende Übertragungsfunktionen in die Regelkreise oder mit Hilfe von Zusatzsollwerten mitzuführen bzw. nachzuführen. Die für die Entkopplung beschriebenen Signal-Additionen und -Subtraktionen können nicht auf der mechanischen Ebene des Systems, sonder sie müssen auf elektronischer Ebene realisiert werden, da sie nicht in die Mechanik eingeführt werden können.

Das Prinzip und die Realisierung der Entkopplung werden in der parallelen Anmeldung DE 103 35 887 A1 ausführlich beschrieben.
Oft können die Zuordnungen von Stellgrößen und Regelgrößen vertauscht werden, wie dies ebenfalls in der genannten parallelen Anmeldung DE 103 35 887 A1 beschrieben ist.

### 6. Varianten

Als Stellgrößen für die Bahnzugkraft in einem Bahnabschnitt kommt sowohl die Klemmstelle 1 (Druckeinheiten) als auch die Bahnzugkraft *F*₀₁ in Frage, beide wegen ihrer Eigenschaft, den in das System eingeleiteten instationären und stationären Massenstrom dadurch zu verändern, dass sie unmittelbar oder über weitere vorgeschaltete Einrichtungen zur Bahnkrafteinstellung die Umfangsgeschwindigkeit des Abwicklers verändern.
Im Falle der Kraft *F*₀₁ wird die Anpresskraft der Tänzer- oder Pendelwalze z. B. als Stellgröße für die Bahnzugkraft *F*_{*i*-1,*i*} im gewünschten Abschnitt i-1,i gewählt. Dabei wird die Anpresskraft 2*F*₀₁ der Tänzerwalze nachgestellt, z.B. über den Druck im zugehörigen Pneumatik-Zylinder über einen entsprechenden Druckregelkreis. Das Tänzer- oder Pendelwalzensystem ist für den notwendigen Datenaustausch mit Kommunikationsschnittstellen auszurüsten.

Im Falle der Klemmstelle 1 (Druckeinheiten) wird die Geschwindigkeit ν₁ der Druckeinheiten verändert, wobei diese Änderung auch dem Lagesollwert des Messerzylinders (*Kₙ*) und eventuell weiterer Klemmstellen mitgeteilt wird.

### 7. Selbstkompensation einer Kraft

Wird für die Regelung einer Kraft *F*_{*i*,*i*+1} die Geschwindigkeit einer der angrenzenden Klemmstellen i oder i,i+1 (*Kᵢ* oder *K*_{*i*,*i*+1}) gewählt, so ist die Eigenschaft der sog. Selbstkompensation der Kraft *F*_{*i*,*i*+1} zu beachten. Im Falle einer Änderung von ν_{*i*+1} ändert sich die Kraft *F*_{*i*,*i*+1} bleibend, ist also durch ν_{*i*+1} vollständig steuerbar. Im Falle einer Änderung von ν*ᵢ* hingegen ändert sich die Kraft *F*_{*i*,*i*+1} im Falle vom rein elastischem Bahnmaterial (Hook'schem Material) nur vorübergehend, d.h. nicht bleibend. Daher ist die Kraft *F*_{*i*,*i*+1} durch ν*ᵢ* nicht vollständig steuerbar. Um dennoch auch ν*ᵢ* als Stellgröße verwenden zu können, darf eine solche Eigenschaft der Selbstkompensation nicht vorliegen. Bei Eintrag von Farbe und/oder Feuchtigkeit beim Bedruckvorgang und/oder bei Eintrag von Wärme, z.B. mittels eines Trockners in einem der Abschnitte vor der Klemmstelle i (*Kᵢ*), geht die Eigenschaft der Selbstkompensation verloren, und auch *F*_{*i*,*i*+1} ändert sich bleibend. In diesem Fall ist auch ν*ᵢ* als Stellgröße in einem Zugkraftregelkreis verwendbar.

Ist der Klemmstelle 2 (*K*₂), beispielsweise im Falle einer Illustrationsdruckmaschine, ein Trockner T vorgeschaltet, so kann die Geschwindigkeit ν₂ als Stellgröße für die Kraft *F*_{*i*-1,*i*} in einem Zugkraftregelkreis (Regler 2.1) verwendet werden, wobei dieser der Antriebsregelung 2.2 überlagert wird. Der Zugkraftregelkreis arbeitet dann beispielsweise mit einem Registerregelkreis (Regler i.3) für ${Y}_{1 ⁢ i}^{*}$ in entkoppelter Form zusammen. Alternativ könnte beispielsweise die Kraft *F*₂₃ geregelt werden.

Durch die Wahl einer Geschwindigkeit ν*ᵢ* als Stellgröße für die Regelung der Bahnzugkraft *F*_{*i*-1,*i*} wird diese Kraft bleibend verändert, alle folgenden Bahnzugskräfte nur vorübergehend, falls *F*_{*i*,*i*+1} selbstkompensierend ist. Durch die Wahl einer Geschwindigkeit ν_{*i*-1} als Stellgröße für die Regelung der Bahnzugkraft *F*_{*i*-1,*i*} werden diese und alle folgenden Kräfte bleibend verändert, falls *F*_{*i*-1,*i*}, wie oben beschrieben, nicht selbstkompensierend ist.

Es ist zu beachten, dass es möglich wäre, die Kraft *F*_{*i*-1,*i*} dadurch bleibend zu verändern, dass mit der Geschwindigkeit ν_{*i*-1} die Kraft *F*_{*i*-2,*i*-1} geändert und ν*ᵢ* mitgeführt würde, so dass ν*ᵢ* = ν_{*i*-1} wäre. Dann steht jedoch ν*ᵢ* nicht mehr als unabhängige Stellgröße für ${Y}_{1 ⁢ i}^{*}$ zur Verfügung. Die Verfügbarkeit zweier unabhängiger Stellgrößen ist aber ausschlaggebend für die entkoppelte Vorgabe der beiden Regelgrößen, also *F*_{*i*-1,*i*} und ${Y}_{1 ⁢ i}^{*} .$

### Regelung des Registerfehlers am Messerzylinder

Die kombinierte Schnittregister-Bahnzugkraftregelung einer Rollen-Rotationsdruckmaschine nach obiger Beschreibung ist in der Lage, beispielsweise einerseits den Teil-Registerfehler ${Y}_{1 ⁢ i}^{*}$ gemäß dem vorgegebenen Sollwert ${Y}_{1 ⁢ i , w}^{*} ,$ beispielsweise ${Y}_{1 ⁢ i , w}^{*} = 0 ,$ und davon entkoppelt die Bahnzugkraft *F* _{*i*-1,*i*} gemäß dem Sollwert *F*_{*i*-1,*i*,*w*} dynamisch schnell zu kontrollieren.

Alle, z.B. durch einen Rollenwechsel verursachten, einlaufenden Störungen werden dadurch bereits weit vor dem Messerzylinder erkannt und können an diesem Ort ausgeregelt werden. Der Fehler am Ort des Schnittes wird dadurch zwar klein gehalten, aber im weiteren Laufe der Bahn - meistens in Form von mehreren Teilbahnen - bis zum Ort des Schnittes treten weitere Störquellen auf, die einen Schnittregisterfehler verursachen. Daher wird der Schnittregisterfehler, im System nach Fig. 1 als *Y*_{1*n*} bezeichnet, durch einen Sensor 3 unmittelbar vor dem Messerzylinder n (*Kₙ*) gemessen und einem weiteren Registerregler i.3 zugeführt. Dieser liefert nun den Sollwert ${Y}_{1 ⁢ i , w}^{*} ,$ der sich infolge der Vorgabe des Sollwertes *Y*_{1*n*,*w*} im allgemeinen ändern wird. Der jetzt unterlagerte Regelkreis für ${Y}_{1 ⁢ n}^{*}$ sorgt dafür, dass der Regler i.3 für *Y*_{1*n*} im wesentlichen nur die nach der Klemmstelle i (*Kᵢ*) auftretenden Störungen ausregeln muss. Der überlagerte Registerregelkreis i.3 ist in der Lage, mit anderen möglichen Regelungsvarianten für Kräfte und Teil-Registerfehler zusammen zu arbeiten. So könnte z.B. auch der Sollwert für den Teil-Registerfehler ${Y}_{13 , w}^{*}$ vom Registerregler i.3 in geeigneter Weise beeinflusst werden.

Der Fall des mehrbahnigen Betriebes wird in der parallelen Anmeldung DE 103 358 86 beschrieben.

### Bezugszeichenliste

- **1**: Sensor
- **2**: Sensor
- **3**: Sensor
- **4**: Sensor

- **1.2**: Drehzahlregelkreis (einschließlich Stromregelkreis)
- **2.1**: Bahnzugkraftregler
- **2.2**: Drehzahlregelkreis (einschließlich Stromregelkreis)
- **3.1**: Registerregler
- **3.2**: Drehzahlregelkreis

- **i.1**: Registerregler
- **i.2**: Drehzahlregelkreis
- **i.3**: Registerregler

- **K₀**: Klemmstelle 0
- **K₁**: Klemmstelle 1
- **K₂**: Klemmstelle 2
- **K₃**: Klemmstelle 3
- **K₄**: Klemmstelle 4
- **Kᵢ**: Klemmstelle i
- **Kₖ**: Klemmstelle k
- **Kₙ**: Klemmstelle n

- **Fᵢⱼ**: Bahnzugkraft im Abschnitt i-j
- **F₀₁**: Eingangs-Bahnzugkraft
- **F₂₃**: Bahnzugkraft zwischen K2 und K3
- **F_{i-1,i,w}**: Bahnzugkraft-Sollwert
- **x_{iw}**: Eingangsgröße
- **vᵢ**: Umfangsgeschwindigkeit der Klemmstelle i

- **ωᵢ**: Winkelgeschwindigkeit / Drehzahl der Klemmstelle i
- **ω_{iw}**: Winkelgeschwindigkeits-Sollwert
- **α_{iw}**: Winkelsollwert / Lagesollwert der Klemmstelle i
- **Y₁₃***: Teil-(Schnitt-)Registerfehler zwischen K1 und K3
- **Y_{13w}***: Register-Sollwert
- **Y₁ₙ**: (Gesamt-)Schnittregisterfehler
- **Y_{1n,w}**: Sollwert
- **R_{F}**: Zugkraftregler
- **R_{Y}**: Registerregler
- **T**: Trockner
- **Mᵢ**: Antriebsmotor für Klemmstelle i mit zugehöriger Regelung

### Literatur

- **[Föl 88]**: Föllinger, O.: Regelungstechnik. Heidelberg: Hüthig-Verlag 1988
- **[Bra 96]**: Brandenburg, G.; Papiernik, W.: Feedforward and feedback strategies applying the principle of input balancing for minimal errors in CNC machine tools. Proc. 4th Int. Workshop on Advanced Motion Control, AMC '96-MIE, Vol. 2, pp. 612-618

## Patentansprüche

1. Verfahren zur Regelung des Gesamt-Schnittregisterfehlers (*Y*_{l*n*}) einer Rotationsdruckmaschine mit Hilfe der Regelung mindestens eines Teil-Schnittregisterfehlers $\left({Y}_{l ⁢ i}^{*}\right)$ und zur Regelung mindestens einer Bahnzugkraft (*F*_{*l*-1,*l*}), wobei die Druckmaschine geregelt angetriebene Klemmstellen 0 bis n (*K*₀ bis *Kₙ*) aufweist, wobei zur Beeinflussung von *j* Teil-Schnittregisterfehlem und *q* Bahnzugkräften *j*+*q* Stellgrößen verwendet werden, dass als Stellgrößen Umfangsgeschwindigkeiten und/oder Winkellagen von Klemmstellen (*Kₗ* bis *K*_{*n-*1}) dienen, und dass Teilregisterfehler und Bahnzugkraft jeweils in dem selben oder in unterschiedlichen Bahnabschnitten liegen **dadurch gekennzeichnet, dass** mit Hilfe von Regelungsstrategien die Teil-Schnittregisterfehler und Bahnzugkräfte entkoppelt voneinander durch entsprechende Sollwerte vorgegeben werden.

2. Verfahren nach Anspruch 1, **dadurch gekennzeichnet, dass** als Stellgröße die den stationären und instationären in das System eingeleiteten Massenstrom bestimmende Umfangsgeschwindigkeit der Abwickeleinrichtung verwendet wird.

3. Verfahren nach Anspruch 1 oder 2, **dadurch gekennzeichnet, dass** die Umfangsgeschwindigkeit mittels mindestens eines Messwertes für eine Bahnzugkraft, Bahnspannung oder Bahndehnung beeinflusst wird, insbesondere durch die Lage einer mit der Kraft *F*₀₁ auf die Bahn wirkenden Tänzer- oder Pendelwalze, oder mittels eines die Kraft *F*₀₁ regelnden Bahnzugkraftregelkreises.

4. Verfahren nach einem der Ansprüche 1 bis 3, **dadurch gekennzeichnet, dass** mindestens ein Teil-Schnittregisterfehler und der Gesamt-Schnittregisterfehler durch Sensoren (1; 2; 3), die eine bestimmte Bildinformation oder Messmarken der bedruckten Bahn auswerten, und die Bahnzugkräfte mittels weiterer Sensoren (4) erfasst und durch Regelkreise geregelt werden.

5. Verfahren nach einem der Ansprüche 1 bis 4, **dadurch gekennzeichnet, dass** ein zu regelnder Teil-Schnittregisterfehler und eine zu regelnde Bahnzugkraft in unterschiedlichen Bahnabschnitten liegen, dass die Geschwindigkeit (v*ₖ*) einer nicht druckenden Klemmstelle k (*Kₖ*) die Stellgröße für den Teilschnittregisterfehler $\left({Y}_{l ⁢ k}^{*}\right)$ ist und eine der Geschwindigkeiten (*vᵢ* , *v*_{*i*-1}, *v*_{*i*-2}, *v*_{*i*-3}... bis ... *v*₁ ) die Stellgröße für die Bahnzugkraft (*F*_{*i*-1,*i*}) in einem davor liegenden Bahnabschnitt ist, wobei die Bahnzugkräfte (*F*_{*i*-1,*i*}, F_{*i*-2*,i*-1}, *F*_{*i*-3,*i*-2}, ... bis ... *F*₁₂) bei Verwendung einer der jeweils am Eingang des betreffenden Bahnabschnittes liegenden Geschwindigkeiten (v_{*i*-l}, *v*₋₂, *v*_{*i*-3}, ... bis ... *v*₁) als Stellgröße nicht selbstkompensierend sein dürfen.

6. Verfahren nach einem der Ansprüche 1 bis 5, **dadurch gekennzeichnet, dass** ein zu regelnder Teil-Schnittregisterfehler und eine zu regelnde Bahnzugkraft in unterschiedlichen Bahnabschnitten liegen, wobei die Stellgröße für den Teilschnittregisterfehler $\left({Y}_{1 ⁢ k}^{*}\right)$() die Geschwindigkeit (*νₖ*) einer nicht druckenden Klemmstelle (*Kₖ*) und die Stellgröße für die Bahnzugkraft (*F*_{*k*+1,*k*+2}, *F*_{*k*+2,*k*+3} bis *F*_{*n-*2,*n*-1}) in einem dahinter liegenden Bahnabschnitt die Geschwindigkeit (*v*_{*k*+1}, *v*_{*k*+2} bis *v*_{*n*-1}) ist.

7. Verfahren nach Anspruch 5, **dadurch gekennzeichnet, dass** ein zu regelnder Teil-Schnittregisterfehler und eine zu regelnde Bahnzugkraft in dem selben Bahnabschnitt liegen und dass die Stellgröße für den Teilschnittregisterfehler $\left({Y}_{1 ⁢ k}^{*}\right)$ die Geschwindigkeit (v*ₖ* einer nicht druckenden Klemmstelle k (*Kₖ*) ist und eine der Geschwindigkeiten (*v*_{*k*-1} , *v*_{*k*-2}, *v*_{*k*-3}, ... bis ... *v*₁) die Stellgröße für die Bahnzugkraft (*F*_{*k*-1,*k*}) in einem davor liegenden Bahnabschnitt ist, wobei die Bahnzugkräfte (*F*_{*k*-1,*k*}, *F*_{*k*-2*,k*-1}, *F*_{*k*-3,*k*-2}, ... bis ... *F*₁₂) bei Verwendung einer der Geschwindigkeiten (*v*_{*k*-1}, *v*_{*k*-2}, *v*_{*k*-3}, ... bis .. *v*₁) als Stellgröße nicht selbstkompensierend sein dürfen.

8. Verfahren nach einem der Ansprüche 1 bis 7, **dadurch gekennzeichnet, dass** zur Regelung einer Bahnzugkraft (*F*_{*i*-1*,i*}) bei Änderung dieser Bahnzugkraft gemäß einem neuen Sollwert (*F*_{*i*-1,*i,w*}) dadurch auch mindestens eine oder alle folgenden Bahnzugkräfte (*F*_{*i*,*i*+1}, *F*_{*i*,*i*+2}, usw.) geändert werden.

9. Verfahren nach einem der Ansprüche 1 bis 7, **dadurch gekennzeichnet, dass** zur Regelung einer Bahnzugkraft (*F*_{*i-*1*,i*}) bei Änderung dieser Bahnzugkraft gemäß einem neuen Sollwert (*F*_{*i*-1*,i,w*}) nur diese Bahnzugkraft (*F*_{*i*-1*,i*}) geändert wird.

10. Verfahren nach einem der Ansprüche 1 bis 9, **dadurch gekennzeichnet, dass** der Gesamt-Schnittregisterfehler unmittelbar vor dem Messerzylinder gemessen und durch einen Registerregler geregelt wird, der dem Registerregler für den Teil-Registerfehler $\left({Y}_{1 ⁢ k}^{*}\right)$ an oder vor einer Klemmstelle k (*Kₖ*) überlagert wird.

11. Vorrichtung zum Regeln des Schnittregisters, insbesondere nach Anspruch 1 bis 10, **dadurch gekennzeichnet, dass** an einer Rotationsdruckmaschine, deren Klemmstellen (*K*₁ bis *Kₙ*) mit Antriebsmotoren mit zugeordneter Strom-, Drehzahl- und gegebenenfalls Winkelregelung unabhängig voneinander antreibbar sind und bei der Gesamt-Schnittregisterfehler an oder vor einem Messerzylinder (*Kₙ*) und/oder damit verbundene Teilschnittregisterfehler $\left({Y}_{12}^{*}, {Y}_{13}^{*}, {Y}_{1 ⁢ i}^{*}, {Y}_{1 ⁢ k}^{*}, {Y}_{1 , n - 1}^{*}\right)$ an oder vor einer oder mehreren diesem Messerzylinder (*Kₙ*) vorgeordneten Klemmstellen (*K*₁, *Kᵢ, Kₖ* bis K_{*n*-1}) über eine bestimmte Bildinformation oder Messmarken der bedruckten Bahn mittels mindestens eines Sensors (1; 2; 3) erfassbar sind, die Bahnzugkraft (*F*) mittels mindestens eines weiteren Sensors (4) erfassbar ist und diese von den Sensoren (1; 2; 3; 4) erfassten Registerabweichungen $( {Y}_{12}^{*} , {Y}_{13}^{*} , {Y}_{1 ⁢ i}^{*} ,$ $\left({Y}_{1 ⁢ k}^{*}, {Y}_{1 , n - 1}^{*}\right)$ und Bahnzugkräfte (*Fⱼₖ*) zur Beeinflussung des Schnittregisterfehlers (*Y*_{l*n*} einer Regel- und/oder Steuerungseinrichtung zur Veränderung von Winkellagen oder Umfangsgeschwindigkeiten (*v*₁ bis *v*₃, *vᵢ*, *vₖ, vₙ*) der jeweiligen Klemmstelle (K*₁* bis *K*₃, *K*₄, *Kᵢ, Kₖ, Kₙ*) zuführbar sind, wobei eine Bahnzugkraft (*F*_{*i*-1,*i*}) in einem Bahnabschnitt (i-1,i) und ein Teil-Registerfehler $\left({Y}_{1 ⁢ k}^{*}\right)$ in einem anderen oder demselben Bahnabschnitt unabhängig voneinander durch entsprechende Sollwerte (*F*_{*i*-1,}*_{i,w},* ${Y}_{1 ⁢ k , w}^{*}$) einstellbar sind, wozu eine Mensch-Maschine-Schnittstelle, insbesondere ein Leitstand, mit entsprechender Visualisierungseinrichtung vorgesehen wird.

12. Vorrichtung nach Anspruch 11, **dadurch gekennzeichnet, dass** ein Abwickeleinrichtung (*K*₀) mittels Tänzerwalzen oder Bahnzugkraftregelkreisen derart steuerbar ist, dass mit Hilfe der Umfangsgeschwindigkeit (*v*₁) der Klemmstelle (*K*₁) oder mit Hilfe der Bahnzugkraft (*F*₀₁) der instationäre und stationäre, in das System eingeleitete Massenstrom veränderbar ist.

13. Vorrichtung nach Anspruch 11 oder 12, **dadurch gekennzeichnet, dass** die Sensoren (1; 2; 3; 4) und zugehörige Auswerteeinrichtungen bei Nenngeschwindigkeit der Druckmaschine die Information über den oder die Registerfehler (*Y*₁₄; ${Y}_{13}^{*} ;$ ${Y}_{1 ⁢ i}^{*} ; {Y}_{ik}^{*} )$ und die Bahnzugkraft (*F*_{*k-*1,*k*} bzw. *F*_{*i*-1,*i*}) in minimaler Zeit zur Verfügung stellen und mit Schnittstellen ausgeführt sind, welche die Registerfehler (*Y*₁₄ ; ${Y}_{13}^{*} ; {Y}_{1 ⁢ i}^{*} ;$ ${Y}_{ik}^{*} )$ und Bahnzugkräfte (*F*_{*k-*1,*k*} bzw. *F*_{*i*-1,*i*}) über Feldbusse, Ethernet oder anderer Kommunikationsbusse und Kommunikationsschnittstellen übertragen.

14. Vorrichtung nach einem der Ansprüche 11 bis 13, **dadurch gekennzeichnet, dass** die Regel- und/oder Steuerungseinrichtung als Zentralrechner, vorzugsweise im Leitstand, oder als eingebetteter Rechner, vorzugsweise in einem Steuer- oder Reglerschrank, oder funktionell dezentralisiert in den jeweiligen Umrichtergeräten realisiert ist und alle Informationen (Istwerte, Sollwerte, Regelalgorythmen) in Echtzeit verarbeitbar sind.

## Claims

1. A method for controlling the overall cut register error (*Y₁ₙ*) of a rotary printing press with the help of the control of at least one part cut register (*Y**_{1*i*}) and for controlling at least one web pulling force (*F*_{*i*-*1,i*}), wherein the printing press comprises printing points 0 to n (*K₀* to *Kₙ*) driven in a controlled manner, wherein for influencing *j* part cut register errors and q web pulling forces *j* + *q* adjusting quantities are used, that circumferential speeds and/or angle positions of clamping points (*K₁* to *K*_{*n*-1}) serve as adjusting quantities, and that part register error and web tension force each lie in the same or in different web portions, **characterized in that** with the help of control strategies the part cut register error and web tension forces are preset decoupled from one another through appropriate set values.

2. The method according to Claim 1, **characterized in that** as adjusting quantity the circumferential speed of the unwinding device which determines the stationary and instationary mass flow introduced into the system is used.

3. The method according to Claim 1 or 2, **characterized in that** the circumferential speed is influenced by means of at least one measurement value for a web pulling force, web tension or web stretch, in particular through the position of a dancing or tension roller acting on the web with the force *F₀₁,* or by means of a web pulling force control circuit controlling the force *F₀₁.*

4. The method according to any one of the Claims 1 to 3, **characterized in that** at least a part cut register error and the overall cut register error are captured through sensors (1; 2; 3) which evaluate a certain image information or measurement marks of the printed web, and the web pulling forces by means of further sensors (4) and controlled through control circuits.

5. The method according to any one of the Claims 1 to 4, **characterized in that** a part cut register error to be controlled and a web pulling force to be controlled lie in different web portions, **in that** the speed (*vₖ*) of a non-printing clamping point k (*Kₖ*) is the control quantity for the part cut register error (Y*₁ₖ) and one of the speeds (*vᵢ*, *v*_{*i*-1}, *Vᵢ₋₂, Vᵢ₋₃* ... to ... *v₁*) is the control quantity for the web pulling force (*F_{i-1,i}*) in a web portion located in front of this, wherein the web pulling forces (*F_{i-1,i}, F_{i-2,i-1}, F_{i-3,i-2},* ... to ... *F₁₂*) may not be self-compensating as control quantity when using one of the speeds (*v*_{*i*-1}, *vᵢ₋₂, vᵢ₋₃, ...* to ... *v*₁) located at the input of the web portion concerned.

6. The method according to any one of the Claims 1 to 5, **characterized in that** a part cut register error to be controlled and a web pulling force to be controlled lie in different web portions, wherein the adjusting quantity for the part cut register error (*Y*₁ₖ*) is the speed (*vₖ*) of a non-printing clamping point (*Kₖ*) and the adjusting quantity for the web pulling force (*Fₖ₊₁,ₖ₊₂, F_{k+2,k+3}* to *Fₙ₋₂,ₙ₋₁*) in a web portion located behind this, is the speed (*vₖ₊₁, v*_{*k*+*2*} to *vₙ₋₁*).

7. The method according to Claim 5, **characterized in that in that** a part cut register error to be controlled and a web pulling force to be controlled lie in the same web portion and **in that** the adjusting quantity for the part cut register error (*Y*₁ₖ*) is the speed (*vₖ*) of a non-printing clamping point k (*Kₖ*) and one of the speeds (*v*_{*k-*1}, *vₖ₋₂, vₖ₋₃,* ... to ... *v₁*) is the adjusting quantity for the web pulling force (*F_{x-1,k}*) in a web portion located before this, wherein the web pulling forces (*F_{k-1,k}, F_{k-2,k-1}, F_{k-3,k-2},* ... to ... *F₁₂)* when using one of the speeds (*vₖ₋₁, vₖ₋₂, vₖ₋₃, ...* to ... *v₂*) may not be self-compensating as control quantity.

8. The method according to any one of the Claims 1 to 7, **characterized in that** for controlling a web pulling force (*F_{i-1,i}*) on changing this web pulling force according to a new set value (*F_{i-1,i,w}*), at least one or following web pulling forces (*F_{i,i+1}*, *F_{i,i+2}*, etc.) are also changed through this.

9. The method according to any one of the Claims 1 to 7, **characterized in that** for controlling a web pulling force (*F_{i-1,i}*) on changing this web pulling force according to a new set value (*F_{i-1,i,w}*), only this web pulling force (*F_{i-1,i}*) is changed.

10. The method according to any one of the Claims 1 to 9, **characterized in that** the overall cut register error is directly measured before the knife cylinder and controlled through a register controller, which is superimposed the register controller for the part register error (*Y*₁ₓ*) on or before a clamping point k (*Kₖ*).

11. A device for controlling the cut register, in particular according to Claim 1 to 10, **characterized in that** on a rotary printing press, whose clamping points (*K₁* to *Kₙ*) can be driven with drive motors with signed current, rotational speed and if applicable angular control independently of one another and in which the overall cut register error (*Y₁ₙ*) on or before a knife cylinder (*Kₙ*) and/or part cut register errors (*Y*₁₂, Y*₁₃, Y*₁ᵢ, Y*₁ₖ, Y*_{1,n-1}*) connected with this can be captured on or before one or a plurality of clamping points (*K₁, K_{i,} Kₖ* to *Kₙ₋₁*) arranged before this knife cylinder (*Kₙ*) via a certain image information or measurement marks of the printed web by means of at least one sensor (1; 2; 3), the web pulling force (F) can be captured by means of at least one further sensor (4) and these register deviations (*Y*₁₂, Y*₁₃, Y*_{1i,} Y*₁ₖ, Y*_{1,n-1}*) and web pulling forces (*Fⱼₖ*) captured by the sensors (1; 2; 3; 4) for influencing the cut register error (*Y₁ₙ*) of a regulating and/or control device for changing angular positions or circumferential speeds (*v₁* to *v₃, vᵢ, vₖ, vₙ*) can be fed to the respective clamping points (*K₁* to *K₃, K₄, Kᵢ, Kₖ, Kₙ),* wherein a web pulling force (*F_{i-1,i}*) in a web portion (*F_{i-1,i}*) and a part register error (Y*₁ₖ) in another or the same web portion can be adjusted independently of one another through suitable set values (*F_{i-1,i,w}, Y*_{1k,w}*), for the purpose of which a man-machine interface, in particular a control panel with corresponding visualisation device is provided.

12. The device according to Claim 11, **characterized in that** an unwinding device (*K₀*) is controllable by means of dancing rollers or web pulling control circuits such that with the help of the circumferential speed (*v₁*) the clamping point (*K₁*) or with the help of the web pulling force (*F₀₁*) the instationary and stationary mass flow introduced into the system can be varied.

13. The device according to Claim 11 or 12, **characterized in that** the sensors (1; 2; 3; 4) and associated evaluating devices and rated speed of the printing press make available the information regarding the register error or register errors (*Y₁₄*, *Y*₁₃*, *Y*₁ᵢ*, *Y*ᵢₖ*) and the web pulling force (*F_{k-1,k}* and *F_{i-1,i}* respectively) in a minimal time and are embodied with interfaces which transmit the register errors (*Y₁₄, Y*₁₃, Y*₁ᵢ*, *Y*ᵢₖ*) and web pulling forces (*F_{k-1,k}* and *F_{i-1,i}* respectively) via field buses, Ethernet or other communication buses and communication interfaces.

14. The device according to any one of the Claims 11 to 13, **characterized in that** the regulating and/or control device is realised as a central computer, preferentially in the control panel, or as embedded computer, preferentially in a control or regulator cabinet, or functionally decentralised in the respective converter devices and all information (actual values, set values, control algorithms) can be processed in real time.

## Revendications

1. Procédé de réglage de l'erreur de registre de coupe globale (*Y*₁ₙ) d'une machine d'impression rotative au moyen du réglage d'au moins une erreur de registre de coupe partielle (*Y**₁ᵢ) et de réglage d'au moins une force de traction de bande (*F*_{i-1,i}), la machine d'impression rotative présentant des points de serrage à entraînement régulé 0 à n (*K*₀ à *K*ₙ), dans lequel, pour influer sur *j* erreurs de registre de coupe partielle et *q* forces de traction de bande, on utilise *j*+*q* paramètres de réglage, que les vitesses circonférentielles et/ou positions angulaires des points de serrage (*K*₁ à *K*ₙ₋₁) font office de paramètres de réglage et que les erreurs de registre de coupe partielle et la force de traction de bande se situent respectivement dans la même section de bande ou des sections de bandes différentes, **caractérisé en ce que**, à l'aide de stratégies de réglage, les erreurs de registre de coupe partielle et les forces de traction de bande sont préconisées dissociées les unes des autres par des valeurs théoriques correspondantes.

2. Procédé selon la revendication 1, **caractérisé en ce qu'**on utilise comme paramètre de réglage la vitesse circonférentielle du dispositif de déroulement déterminant le débit volumique introduit dans le système.

3. Procédé selon la revendication 1 ou 2, **caractérisé en ce qu'**on agit sur la vitesse circonférentielle au moyen d'au moins une valeur de mesure pour une force de traction de bande, tension de bande ou extension de bande, en particulier par la position d'un rouleau compensateur ou pendulaire agissant sur la bande avec la force *F*₀₁, ou par un circuit de réglage de force de bande réglant la force *F*₀₁.

4. Procédé selon une des revendications 1 à 3, **caractérisé en ce qu'**au moins une erreur de registre de coupe partielle et l'erreur de registre de coupe globale sont réglées par des capteurs (1 ; 2 ; 3) qui évaluent une certaine information graphique ou des marques de mesure de la bande imprimée et que les forces de traction de bande sont détectées au moyen d'autres capteurs (4) et réglées par des circuits de réglage.

5. Procédé selon une des revendications 1 à 4, **caractérisé en ce qu'**au moins une erreur de registre de coupe partielle à régler et une force de traction de bande à régler se situent dans différentes sections de la bande, que la vitesse (vₖ) d'un point de serrage n'imprimant pas k (*K*ₖ) est le paramètre de réglage pour l'erreur de registre de coupe partielle (*Y**₁ₖ) et qu'une des vitesses (vᵢ, Vᵢ₋₁, vᵢ₋₂, Vᵢ₋₃... à v₁) est la valeur de réglage pour la force de traction de bande (*F*_{i-1,i}) dans une section de bande située en amont, les forces de traction de bande (*F*ᵢ₋₁,ᵢ, *F*_{i-2,i-1}, *F*_{i-3,i-2} ... à *F*₁₂) , en cas d'application d'une des vitesses (vᵢ₋₁, vᵢ₋₂, vᵢ₋₃... à v₁) présentes respectivement à l'entrée de la section de bande concernée ne peuvent pas être auto-compensatrices en tant que paramètre de réglage.

6. Procédé selon une des revendications 1 à 5, **caractérisé en ce qu'**une erreur de registre de coupe partielle à régler et une force de traction de bande à régler se situent dans différentes sections de la bande, le paramètre de réglage pour l'erreur de registre de coupe partielle (*Y**₁ₖ) étant la vitesse (vₖ) d'un point de serrage (kₖ) n'imprimant pas et le paramètre de réglage pour la force de traction de bande (*F*_{k+1,k+2}, *F*ₖ₊₂, ₖ₊₃ à F_{n-2, n-1}) étant, dans une section de bande se situant derrière, la vitesse (vₖ₊₁, vₖ₊₂ ... à vₙ₋₁).

7. Procédé selon la revendication 5, **caractérisé en ce qu'**une erreur de registre de coupe partielle à régler et une force de traction de bande à régler se situent dans la même section de la bande et que le paramètre de réglage pour l'erreur de registre de coupe partielle (*Y**₁ₖ) est la vitesse (vₖ) d'un point de serrage k(*K*ₖ) n'imprimant pas et qu'une des vitesses (vₖ₋₁, vₖ₋₂, vₖ₋₃ ... à v₁) est le paramètre de réglage pour la force de traction de bande (F_{k-1,k}) dans une section de bande se situant avant, les forces de traction de bande (*F*_{k-1, k}, *F*_{k-2,k-1}, *F*_{k-3,k-2} ... à ... *F*₁₂) en cas d'application d'une des vitesses (vₖ₋₁, vₖ₋₂, vₖ₋₃ ... à v₁) ne pouvant pas être auto-compensatrices en tant que paramètre de réglage.

8. Procédé selon une des revendications 1 à 7, **caractérisé en ce que**, pour régler une force de traction de bande (*F*_{i-1,i}) en cas de modification de cette force de traction de bande selon une nouvelle valeur théorique (*F*_{i-1,i,w}), on modifie ainsi également au moins une des forces de traction de bande suivantes ou toutes (*F*_{i,i+1}, *F*_{i,i+2}, etc.).

9. Procédé selon une des revendications 1 à 7, **caractérisé en ce que**, pour régler une force de traction de bande (*F*_{i-1,i}) en cas de modification de cette force de traction de bande selon une nouvelle valeur théorique (*F*_{i-1,i,w}), on modifie seulement cette force de traction de bande (*F*_{i-1,i}).

10. Procédé selon une des revendications 1 à 9, **caractérisé en ce que** l'erreur de registre de coupe globale est mesurée juste en amont du cylindre mesureur et réglée par un régleur de registre qui est superposé au régleur de registre pour l'erreur de registre de coupe partielle (*Y**₁ₖ) à un point de serrage k (*K*ₖ) ou en amont de celui-ci.

11. Dispositif de réglage du registre de coupe, en particulier selon les revendications 1 à 10, **caractérisé en ce que**, sur une machine d'impression rotative dont les points de serrage (*K*₁ à *K*ₙ) peuvent être entraînés indépendamment les uns des autres par des moteurs équipés d'un réglage de courant, de régime et éventuellement d'angle associé et dans lequel les erreurs de registre de coupe globale (*Y*₁ₙ) peuvent être détectées au niveau ou en amont d'un cylindre mesureur (*K*ₙ) et/ou des erreurs de registre de coupe partielle (*Y**₁₂, *Y**_{13,} *Y**₁ᵢ, *Y**_{1k,} *Y**_{1,n-1}) corrélatives peuvent être détectées au niveau ou en amont d'un ou de plusieurs points de serrage (*K*₁, *K*ᵢ, *K*ₖ à *K*ₙ₋₁) disposés en amont de ce cylindre mesureur via une certaine information graphique ou des marques de mesure de la bande imprimée au moyen d'au moins un capteur (1 ; 2 ; 3), la force de traction de bande (*F*) peut être détectée au moyen d'au moins un autre capteur (4) et ces écarts du registre *Y**₁₂, *Y**₁₃, *Y**₁ᵢ, *Y**₁ₖ, *Y**_{1,n-1}) et forces de traction de bande (*F*ⱼₖ), en vue d'influer sur l'erreur de registre de coupe (*Y*₁ₙ), peuvent être envoyés à un dispositif de commande pour la modification de situations angulaires ou de vitesses circonférentielles (v₁ à v₃, vᵢ, vₖ, vₙ) du point de serrage respectif (*K*₁ à *K*₃, *K*₄, *K*ᵢ, *K*ₖ, *K*ₙ), une force de traction de bande (*F*_{i-1,i}) étant réglable dans une section de bande (i-1, i) et une erreur de registre partielle (*Y**₁ₖ) dans une autre ou la même section de bande indépendamment l'une de l'autre à l'aide de valeurs théoriques (*F*_{i-1,i,w}, *Y**_{1k,w}), une interface homme/machine, en particulier un poste de direction doté d'un dispositif de visualisation correspondant étant prévu à cet effet.

12. Dispositif selon la revendication 11, **caractérisé en ce qu'**un dispositif de déroulement (*K*₀) peut être commandé au moyen de rouleaux compensateurs ou de circuits de réglage de la force de bande de manière à ce que, à l'aide de la vitesse circonférentielle (v₁) du point de serrage (*K*₁) ou à l'aide de la force de traction de bande (*F*₀₁) le débit volumique non stationnaire et stationnaire introduit dans le système puisse être modifié.

13. Dispositif selon la revendication 11 ou 12, **caractérisé en ce que** les capteurs (1 ; 2 ; 3 ; 4) et les dispositifs d'exploitation afférents, à la vitesse nominale de la machine d'impression, mettent à disposition l'information sur l'erreur ou les erreurs de registre (*Y*₁₄, *Y**₁₃, *Y**₁ᵢ, *Y**₁ₖ) et la force de traction de bande (*F*_{k-1,k} ou *F*_{i-1,i}) en un temps minimal et sont réalisés avec des interfaces qui transmettent les erreurs de registre (*Y*₁₄, *Y**₁₃, *Y**₁ᵢ, *Y**ᵢₖ) et forces de traction de bande (*F*_{k-1,k} ou *F*_{i-1,i}) via des bus de champ, Ethernet ou d'autres bus de communication et interfaces de communication.

14. Dispositif selon une des revendications 11 à 13, **caractérisé en ce que** le dispositif de réglage et/ou de commande est réalisé sous forme d'un ordinateur central, de préférence dans le poste de direction, ou sous forme d'un ordinateur intégré, de préférence dans une armoire de commande ou de réglage, ou décentralisé du point de vue fonctionnel dans les appareils convertisseurs et que toutes les informations (valeurs réelles, valeurs théoriques, algorithmes de réglage) peuvent être traitées en temps réel.
